# EUROPÄISCHE PATENTSCHRIFT

(11) **EP 0 921 981 B1**
(45) Veröffentlichungstag und Bekanntmachung des Hinweises auf die Patenterteilung: **24.05.2000**
(21) Anmeldenummer: 97936605.1
(22) Anmeldetag: 07.08.1997
(51) Int. Cl.: B65C 1/04, B65C 9/32

(54) **VERFAHREN UND VORRICHTUNG ZUM AUFBRINGEN VON AUFKLEBERN AUF FLACHE SENDUNGEN**
PROCESS AND DEVICE FOR APPLYING LABELS ON FLAT PARCELS
PROCEDE ET DISPOSITIF D'APPLICATION D'ETIQUETTES SUR DES COLIS PLATS

(30) Priorität: 07.08.1996 DE 19631834
(43) Veröffentlichungstag der Anmeldung: 16.06.1999
(73) Patentinhaber: SIEMENS AKTIENGESELLSCHAFT, 80333 München (DE)
(72) Erfinder: LATWESEN, Frank, D-12679 Berlin (DE)
(86) Internationale Anmeldenummer: DE9701680
(87) Internationale Veröffentlichungsnummer: WO9805559

(56) Entgegenhaltungen:
- EP-A- 0 044 016
- DE-C- 720 253
- US-A- 1 454 889
- US-A- 4 188 252
- US-A- 5 088 712
- US-A- 5 200 007
- US-A- 5 314 567

## Beschreibung

Die Erfindung betrifft eine Vorrichtung zum Aufbringen von Etiketten gemäß dem Oberbegriff des Patentanspruchs 1.

Bei der Bearbeitung von flachen Sendungen, insbesondere von Briefen, Postkarten usw. durch Postbeförderungsunternehmen tritt das Problem einer sicheren und schnellen Aufbringung von Etiketten auf flache Sendungen auf. Ein Beispiel hierfür ist das automatische Nachsenden von Sendungen. Hierbei werden Sendungen für das Adressieren von Nachsendungen aussortiert und entsprechend vorgegebenen Daten, die in einer Datenbasis gespeichert sind, umbezeichnet. Diese Sendungen werden mit einem Etikett beklebt, der sowohl die alte Adresse als auch einen möglicherweise auf der Sendungsoberfläche aufgebrachten Barcode abdeckt. Anschließend wird das Etikett mit einem neuen Barcode sowie der entsprechenden neuen Adresse versehen. Die Aufbringung des Etiketts erfolgt dabei in Vorrichtungen, die in automatische Briefverteilanlagen integriert sind. Das Sendungsaufkommen für solche Verteilanlagen ist unterschiedlich in Format, Gewicht und Dicke. Die Sendungen werden in solchen Anlagen z. B. mit Geschwindigkeiten von 3,6 m/sec befördert, was hohe Anforderungen an die Geschwindigkeit, mit der die Aufbringung der Etiketten erfolgen muß, sowie bei der exakten Positionierung der Etiketten stellt. Ein generelles Problem stellt darüber hinaus die Handhabung und insbesondere der Transport der Etiketten zur Sendungsoberfläche dar, wenn die Etiketten eine selbstklebende Oberfläche besitzen.

Aus der US-A-5 200 007 ist eine Vorrichtung zum Aufbringen von Etiketten auf flache Sendungen, die vereinzelt auf einer Kante stehend mit einer Fördervorrichtung entlang eines Förderweges transportiert werden, beschrieben. Sie besitzt eine Etikettenfördervorrichtung zur Förderung der auf einem Substrat befindlichen Etiketten, die von einer Sensoreinrichtung zur Ermittlung der Sendungsvorderkante gesteuert wird und eine Andruck-bzw. Applikatorvorrichtung zum Applizieren/ Andrücken der Etiketten auf die Sendungsoberfläche. In dieser Vorrichtung werden die Etiketten mit Verteilinformationen bedruckt. Ein Etikettieren bei hohen Transportgeschwindigkeiten der Sendungen ist hiermit nicht möglich.

Aufgabe der vorliegenden Erfindung ist es, eine Vorrichtung zum Aufbringen von Etiketten auf flache Sendungen zu schaffen, bei der die Zuführung der Etiketten zum Aufbringbereich und die Zerschneidung der Etiketten aufwandsarm mit hoher Fördergeschwindigkeit und Positioniergenauigkeit geschieht.

Diese Aufgabe wird erfindungsgemäß durch die Merkmale des Anspruches 1 gelöst. Vorteilhafte Ausführungsformen der Erfindung sind den Unteransprüchen sowie der Beschreibung zu entnehmen.

Besonders vorteilhaft bei der Erfindung ist eine hohe Flexibilität bei der Positionierung der Etiketten auf den Sendungen sowie eine einfache Zuführung der Etiketten zum Aufbringungsbereich. Die Fördergeschwindigkeit der Sendungen muß zur Aufbringung der Etiketten nicht vermindert werden. Die Etiketten werden während des gesamten Prozesses der Zuführung der Etiketten zum Bereich der Aufbringung und während der Aufbringung selbst mechanisch gefaßt, so daß keine unkontrollierten Positionsänderungen stattfinden. Die Etiketten können von einem einfachen Etikettenband oder von einem Etikettenträgerband zugeführt werden. Die Zuführung des Etiketts zum Aufbringungsbereich und die Zerschneidung des Etikettenbandes sind in besonders einfacher Weise integriert.

Im folgenden wird die Erfindung anhand von Zeichnungen genauer dargestellt.

Dabei zeigt
- FIG 1: eine schematische Darstellung der wesentlichen Elemente einer an sich bekannten Etikettiervorrichtung während verschiedener Phasen bei der Aufbringung eines Etiketts
- FIG 2: eine Draufsicht einer an sich bekannten Etikettiervorrichtung
- FIG 3: eine Darstellung einer Etikettenförder- und schneidevorrichtung
- FIG 4: eine Darstellung der Vorrichtung nach FIG 3 ohne Kunststoffwalze
- FIG 5: eine Darstellung der Durchmesser- und Winkelgeschwindigkeitsverhältnisse bei der Schneideeinrichtung.

FIG 1 zeigt schematisch die wesentlichen Elemente einer Etikettiervorrichtung mit einer Sendung 1 und einem Etikett 2 in verschiedenen Phasen a, b und c der Aufbringung des Etiketts auf die Sendung. Die Sendung wird auf einer Kante stehend von einer Fördervorrichtung 3 vereinzelt entlang eines vorgegebenen Förderweges 4 befördert. In FIG 1 ist die Fördervorrichtung 3 nicht genauer dargestellt. Bevorzugt werden die Sendungen durch Endlosriemen schwebend transportiert, wobei diese Riemen durch eine System von Laufrollen geführt werden und die Sendungen an der Oberkante eingeklemmt sind. Die Etiketten werden von einer Etikettenhaltevorrichtung 5,5', die bezogen auf die Sendungsförderrichtung in einem Bereich vor einer Andruckvorrichtung 6 angeordnet ist, gehalten. Die Sendungen werden zu dieser Andruckvorrichtung von der Fördervorrichtung gefördert. Die Etikettenhaltevorrichtung 5,5' ist derart ausgebildet, daß die Etiketten senkrecht in Förderrichtung und mit der klebenden Seite entgegen der Förderrichtung orientiert im Förderweg der Sendungen positionierbar sind. Als Etikettenhaltevorrichtung 5,5' sind in der Ausführungsform gemäß FIG 1 zwei parallel zueinander und zur Sendungsoberfläche sowie senkrecht zur Förderrichtung angeordnete schmale, vorzugsweise drahtähnliche Elemente 5, 5' vorgesehen. Der Förderweg 4 der Sendungen ist vorzugsweise zwischen diese Elemente gelegt. Die Etiketten sind mit der klebenden Seite entgegengesetzt zur Förderrichtung orientiert, im Bereich zwischen den zwei Elementen 5,5' und der Andruckvorrichtung 6 anordbar. Die Vorrichtung weist außerdem eine Sensoreinrichtung auf, die jedoch in FIG 1 nicht dargestellt ist. Sobald die Vorderkante einer Sendung einen vorgegebenen Abstand von der Etikettenhaltevorrichtung unterschreitet, wird von der Sensoreinrichtung gesteuert durch eine Etikettenfördervorrichtung der Etikettenhaltevorrichtung 5,5' ein Etikett derart zugeführt, daß die Sendung mit ihrer Vorderkante auf das Etikett auftritt und das Etikett beidseitig in Richtung auf die Sendungsoberfläche und gleichzeitig zusammen mit der Sendung in Richtung auf die Andruckvorrichtung 6 bewegt wird. Dabei erfolgt eine Lösung des Etiketts von der Etikettenhaltevorrichtung 5,5'. Gleichzeitig wird das Label von der Andruckvorrichtung 6 auf die Sendungsoberfläche gedrückt.

FIG 2 zeigt eine Darstellung einer Etikettiervorrichtung in Draufsicht. Als Andruckvorrichtung 6 sind Schaumstoffwalzen vorgesehen, die mit der gleichen Tangentialgeschwindigkeit rotieren, mit der die Sendungen in der Fördervorrichtung 3 transportiert werden. Vorzugsweise werden die Walzen gesondert angetrieben, obwohl auch ein Antrieb durch zwischen die Walzen laufende Riemen möglich ist. Die Riemen werden auf Rollen 3a geführt. In einem geeigneten Abstand vor der Etikettenhaltevorrichtung 5 ist eine Lichtschranke 7 angeordnet, die Bestandteil einer Sensoreinrichtung zur Ermittlung der Position der Sendungsvorderkante ist, und mit der die Etikettenfördervorrichtung gesteuert wird. FIG la und FIG 2 zeigen die Ausgangsstellung des Etiketts in der Vorrichtung. Eine Sendung befindet sich in einer Position kurz vor dem Auftreffen auf das Etikett. Das Etikett wird gehalten, indem es mit seiner klebenden Seite an den drahtähnlichen Elementen haftet. Auf diese Elemente wird es vorzugsweise von unten oder von oben aufgebracht. FIG 1b zeigt, wie die Sendung auf das Etikett auftrifft und dieses sich beginnt um die Sendung herumzulegen. Gleichzeitig löst sich das Etikett von den drahtähnlichen Elementen. FIG lc zeigt, wie das Etikett von den Walzen an die Sendung angedrückt wird. Sobald die Sendungshinterkante aus dem Bereich der Etiketthaltevorrichtung gefördert worden ist, wird ein neues Etikett zugeführt.

Gemäß FIG 3 sind als Etikettenhaltevorrichtung schmale, vorzugsweise drahtähnliche endlose, parallel zueinander und zur Sendungsoberfläche sowie senkrecht zur Förderrichtung angeordnete Elemente 5,5' vorgesehen, die über obere und untere Umlenkrollenpaare 30,31,40,41 geführt werden, wobei eines dieser Umlenkrollenpaare angetrieben ist. Eine Förderung der Etiketten erfolgt von unten und die Fördervorrichtung ist mit einer Schneidevorrichtung integriert. Jedes Etikett wird zwischen einer Gummi- oder Kunststoffwalze 32 und einer Messerwelle 33 gefördert. Die Gummi- oder Kunststoffwalze 32 ist hohlzylindrisch ausgebildet und auf einer angetriebenen Welle 43 angeordnet und relativ zur Welle 43 freilaufend. Das untere Umlenkrollenpaar 40, 41 ist mitlaufend auf der Welle 43 angeordnet und weist einen Durchmesser D < D₁ auf, wobei D₁ der Durchmesser der Gummi- oder Kunststoffwalze 32 ist. Die Messerwelle 33 ist achsenparallel zur ersten Welle angeordnet und ebenfalls angetrieben. Sie weist mindestens ein achsenparallel angeordnetes Schneideelement 34 auf und ist mit einer Vorspannung gegen die Gummi- oder Kunststoffwalze 32 gedrückt. Die Etiketten werden als flaches Etikettenband kraftschlüssig zwischen Gummi- oder Kunststoffwalze 32 und der Messerwelle 33 transportiert. Sobald das Schneideelement 34 der Gummi- oder Kunststoffwalze 32 gegenübertritt, wirkt das Schneideelement 34 derartig mit dem Etikettenband zusammen, daß eine Zerschneidung des Etikettenbandes erfolgt. Die drahtähnlichen Elemente 5,5' durchsetzen die Gummi- oder Kunststoffwalze 32. Wie FIG 4 zeigt, wird das Etikett von einer Andruckrolle 44 gegen die drahtähnlichen Elemente 5,5' gedrückt und haftet an diesen. Durch eine Rotation der Welle 43 erfolgt eine Förderung des Etiketts in den Bereich des Sendungsförderwegs. Das Etikett wird als Etikettenband oder auf einem Trägerband zwischen der Gummi- oder Kunststoffwalze 32 und der Welle 43 eingeführt. Die Welle 43 wird vorzugsweise von einem Schrittmotor angetrieben. Vorzugsweise werden die drahtähnlichen Elemente 5,5' mit der selben Geschwindigkeit bewegt, mit der das Etikett gefördert wird. Dabei ist zu berücksichtigen, daß die Gummi- oder Kunststoffwalze 32 und die Welle 43 mit unterschiedlicher Winkelgeschwindigkeit rotieren. Damit die drahtähnlichen Elemente dieselbe Geschwindigkeit aufweisen wie das geförderte Etikett, ist bei einer gegebenen Winkelgeschwindigkeit ω der Messerwelle 33 die Winkelgeschwindigkeit der Welle 43 als Ω=ω·d/D zu wählen, wobei d der Durchmesser der Messerwelle 33 und D der Durchmesser der Welle 43 ist, auf der die drahtähnlichen Elemente geführt werden. Diese Beziehung ergibt sich nach einfacher Rechnung aus der Darstellung der FIG 5, in der Vₜ die Geschwindigkeit des Etiketts und der drahtähnlichen Elemente bezeichnet.

Als Antrieb für die Wellen 33 und 43 sind vorzugsweise Schrittmotoren vorgesehen, die einfach in der erforderlichen Weise synchronisierbar sind. Sobald ein Etikett vom Etikettenband abgeschnitten ist, können die drahtähnlichen Elemente mit erhöhter Geschwindigkeit bewegt werden, so daß das Etikett beschleunigt in die Halteposition gefördert wird. Die das Schneidelement tragende Messerwelle 33 kehrt in ihre Ausgangsposition zurück.

Wie in FIG 3 dargestellt ist, ist die Gummi- oder Kunststoffwalze 32 achsial in mehrere Teile unterteilt, zwischen denen ein kleiner, der Dicke der drahtähnlichen Elemente 5,5' entsprechender Zwischenraum angeordnet ist. An diesen Stellen kann das Schneideelement 34 das Etikett nicht durchtrennen, so daß kleine Stege übrig bleiben, die zerrissen werden, sobald das an dem drahtähnlichen Element 5,5' haftende Etikett wegbewegt wird und dadurch in die Übernahmeposition auf die drahtähnlichen Elemente 5,5' gezogen wird. Die Festigkeit der Stege kann durch die Eindringtiefe des Messers optimiert werden.
Die Etikettenfördervorrichtung kann auch derartig ausgebildet sein, daß die Etiketten nicht nur senkrecht von unten, sondern auch von oben in den Förderweg eingeführt werden.

Die drahtähnlichen Elemente 5,5' können aus kunststoffbeschichtetem Metall-, Kohle- oder Aramidfasern bestehen. Als Andruckvorrichtung können verschiedene Formen von Walzen, Endlosbändern, aufblasbare Ballone oder auch Druckluft ausstoßende Düsen vorgesehen werden.

Die Aufbringung des Etiketts auf die Sendung erfolgt bevorzugt asymmetrisch, so daß auf der Sendungsoberfläche, auf der sich die ursprüngliche Anschriftinformation sowie ein Barcode-Aufdruck befindet, mit einem größeren Teil des Etiketts bedeckt ist als die gegenüberliegende Sendungsoberfläche. Um die Etiketten auch in diesem Fall stabil zu halten, sind bevorzugt mehr als zwei drahtähnliche Elemente 5,5' vorgesehen.

Eine Positionierung der Etiketten auf der Sendung erfolgt durch eine geeignete Wahl der Position der Etiketten in der Haltevorrichtung.

## Patentansprüche

1. Vorrichtung zum Aufbringen von Etiketten auf flache Sendungen, die vereinzelt auf einer Kante stehend mit einer Fördervorrichtung (3) entlang eines vorgegebenen Förderweges (4) transportiert werden, mit einer Andruckvorrichtung (6) zum Andrücken der Etiketten auf die Sendungsoberfläche, **dadurch gekennzeichnet, daß** eine Etikettenhaltevorrichtung bezogen auf die Sendungsförderrichtung in einem Bereich vor der Andruckvorrichtung (6) angeordnet und derart ausgebildet ist, daß die Etiketten senkrecht zur Förderrichtung und mit der klebenden Seite entgegen der Förderrichtung orientiert positionierbar sind, daß die Etiketten in die Etikettenhaltevorrichtung von einer Etikettenförder- und -schneidevorrichtung gefördert werden, die von einer Sensoreinrichtung(7) zur Ermittlung der Position der Sendungsvorderkante gesteuert wird und aus einer Gummi- oder Kunststoffwalze (32) sowie einer angetriebenen, gegen die Gummi- oder Kunststoffwalze (32) gedrückten und zu ihr achsenparallel angeordneten Messerwelle (33) mit dem Außendurchmesser d und mit mindestens einem achsenparallel angeordneten Schneideelement (34) besteht, wobei die Etikettenhaltevorrichtung aus mindestens zwei schmalen, endlosen, parallel zueinander und zur Sendungsoberfläche sowie senkrecht zur Förderrichtung angeordneten Elementen (5,5') besteht, die jeweils über zwei Umlenkrollen (30,31,40,41) geführt werden, bei welcher eine die Umlenkrollen (40, 41) mit dem Außendurchmesser D an der Etikettenübernahmeseite tragende Welle (43) angetrieben ist, und wobei sich auf dieser angetriebenen Welle (43) die Gummi- oder Kunststoffwalze (32) als zwischen den Umlenkrollen (40, 41) angeordneter Hohlzylinder freilaufend befindet, der Außendurchmesser D der Umlenkrollen (40, 41) kleiner als der Außendurchmesser D1 der Gummi- oder Kunststoffwalze (32) ist und die Winkelgeschwindigkeit der die Umlenkrollen (40, 41) tragenden Welle (43) gleich der Winkelgeschwindigkeit der angetriebenen Messerwelle (33) multipliziert mit dem Faktor d/D ist.

2. Vorrichtung nach Anspruch 1, **dadurch gekennzeichnet, daß** als schmale Elemente (5,5') drahtähnliche kunststoffbeschichtete Metall-, Kohle- oder Aramidfasern vorgesehen sind.

3. Vorrichtung nach Anspruch 1, **dadurch gekennzeichnet, daß** als Andruckvorrichtung (6) aneinander gegenüberstehende Walzen, Endlosbänder, aufblasbare Ballone oder Druckluft ausstoßende Düsen vorgesehen sind.

## Claims

1. Device for applying labels to flat postal items which are transported singly, standing on one edge, by a conveying device (3) along a predetermined conveying path (4), having a press-on device (6) for pressing the labels on to the surface of the postal item, characterised in that a label holding device, with respect to the conveying direction of the postal item, is arranged in a region in front of the press-on device (6) and is constructed in such a way that the labels can be positioned at right angles to the conveying direction and with the adhesive side oriented in the opposite direction to the conveying direction, in that the labels are conveyed into the label holding device by a label conveying and cutting device, which is controlled by a sensor device (7) for establishing the position of the front edge of the postal item and comprises a rubber or plastics roller (32) and a driven knife driving shaft (33), which has the external diameter d and is pressed against the rubber or plastics roller (32) and is arranged axially parallel thereto, and having at least one axially parallel cutting element (34), wherein the label holding device comprises at least two thin, endless elements (5, 5'), which are arranged in parallel with each other and with respect to the surface of the postal item and at right angles to the conveying direction, which elements are each guided over two deflection rollers (30, 31, 40, 41), in which one of the deflection rollers (40, 41) having the external diameter D is driven on the shaft (43) which carries the label transfer side, and wherein on this driven roller (43) the rubber or plastics roller (32) is free running as a hollow cylinder arranged between the deflection rollers (40, 41), the external diameter D of the deflection rollers (40, 41) is smaller than the external diameter D1 of the rubber or plastics roller (32) and the angular velocity of the shaft (43) carrying the deflection rollers (40, 41) is equal to the angular velocity of the driven knife driving shaft (33) multiplied by the factor d/D.

2. Device according to claim 1, characterised in that wire-like plastics-coated metal fibres, carbon fibres or aramide fibres are provided as the thin elements (5, 5').

3. Device according to claim 1, characterised in that opposing rollers, endless bands, inflatable balloons or nozzles expelling compressed air are provided as the press-on device (6).

## Revendications

1. Dispositif pour apposer des étiquettes sur des colis plats qui sont transportés de manière individualisée, debout sur une arête, par un dispositif (3) convoyeur sur un trajet (4) de convoyage prescrit, comportant un dispositif (6) d'application pour apposer les étiquettes à la surface des colis, caractérisé en ce qu'un dispositif de maintien des étiquettes est disposé dans une zone en amont du dispositif (6) d'application par rapport au sens de convoyage et réalisé de telle manière que les étiquettes peuvent être mises en position à angle droit par rapport à la direction de convoyage et en ayant la face collante orientée en sens opposé au sens de convoyage, que les étiquettes sont convoyées dans le dispositif de maintien des étiquettes depuis un dispositif de convoyage et de découpe des étiquettes qui est commandé par un dispositif (7) capteur servant à déterminer la position de l'arête avant de l'envoi et qui est constitué d'un cylindre (32) en caoutchouc ou en matière plastique ainsi que d'un arbre (33) porte lame entraîné, pressé sur le cylindre (32) en caoutchouc ou en matière plastique et disposé sur un axe parallèle à celui-ci, ayant le diamètre (d) extérieur et comportant au moins un élément (34) de découpe monté sur un axe parallèle, le dispositif de maintien des étiquettes étant constitué d'au moins deux étroits éléments (5, 5') sans fin qui sont montés parallèlement l'un à l'autre et à la surface des colis ainsi qu'à angle droit par rapport au sens de convoyage et qui sont guidés chacun par l'intermédiaire de deux galets (30, 31, 40, 41) de renvoi dont l'un (40, 41) ayant le diamètre (D) extérieur est entraîné sur l'arbre (43) portant la face de prise en charge de l'étiquette, et le cylindre (32) en caoutchouc ou en matière plastique se trouvant en roue libre sur cet arbre (43) entraîné comme un cylindre creux monté entre les galets (40, 41) de renvoi, le diamètre (D) extérieur des galets (40, 41) de renvoi étant inférieur au diamètre (D1) extérieur du cylindre (32) en caoutchouc ou en matière plastique et la vitesse angulaire de l'arbre (43) portant les galets (40, 41) de renvoi étant égale à la vitesse angulaire de l'arbre (33) porte lame entraîné multiplié par le facteur d/D.

2. Dispositif suivant la revendication 1, caractérisé en ce qu'il est prévu comme éléments (5, 5') étroits des fibres en métal, en carbone ou en aramide qui sont revêtues de matière plastique et qui sont similaires à des fils.

3. Dispositif suivant la revendication 1, caractérisé en ce qu'il est prévu comme dispositif (6) d'application des cylindres qui se font face, des bandes sans fin, des ballons gonflables ou des buses expulsant de l'air comprimé.
